# EUROPÄISCHE PATENTSCHRIFT

(11) **EP 0 035 206 B1**
(45) Veröffentlichungstag und Bekanntmachung des Hinweises auf die Patenterteilung: **05.12.1984**
(21) Anmeldenummer: 81101297.0
(22) Anmeldetag: 23.02.1981
(51) Int. Cl.: G03C 5/26, G01C 11/00, G01N 13/00

(54) **Verfahren zum Sichtbarmachen von Restfeuchteverteilungen in angeströmten, photographischen Nassfilmschichten**
Method of visualizing the distributions of residual moisture in trajectory-flow wet photographic film layers
Procédé de visualisation de répartitions d'humidité résiduelle dans des couches affluantes de pellicules humides photographiques

(30) Priorität: 04.03.1980 DE 3008266
(43) Veröffentlichungstag der Anmeldung: 09.09.1981
(73) Patentinhaber: SIEMENS AKTIENGESELLSCHAFT, 80333 München (DE)
(72) Erfinder: Montag, Bernhard, D-8550 Forchheim (DE); Mages, Gert, Dr., D-8551 Hemhofen (DE); Opitz, Heinrich, Dipl.-Chem., D-8520 Erlangen (DE)

## Beschreibung

Die Erfindung betrifft ein Verfahren zum Sichtbarmachen von Restfeuchteverteilungen in angeströmten, photographischen Nassfitmschichten auf photochemischem Wege durch Aufbringen eines gequollenen photographischen Filmes auf die angeströmte Fläche, Überleiten eines Gases und anschliessende Entwicklung eines Restfeuchtephotogrammes mit photographischen Entwicklern.

Nach bekannten Verfahren können Restfeuchteverteilungen in angeströmten, photographischen Nassfilmschichten auf photochemischem Wege sichtbar gemacht werden. Das Nassfilmdiffusionsverfahren beruht auf der Umwandlung von Restfeuchteprofilen in strömungsexponierten Filmen in feuchtigkeitsanaloge Halbton-Schwärzungsprofile. Die Entwicklung kann durch Sulfidbekeimung oder durch Nachbelichtung erfolgen. Bei der Nachbelichtung erzeugt der im Film eingelagerte photographische Entwickler an Stellen des Restfeuchteprofils feuchtigkeitsanaloge Silberhalbtonbilder. Trockene Stellen auf dem Film bleiben hell (DE-PS 2 133 834). Das Nachbelichtungsverfahren und das Sulfidbekeimungsverfahren werden durch Tageslichteinwirkung gestört und müssen deshalb unter Dunkelkammerbedingungen durchgeführt werden. Um bei Tageslicht arbeiten zu können, musste das Restfeuchteprofil des exponierten Nassfilms nach dem sogenannten Schwefelwasserstoffverfahren («Sulfidbekeimungsverfahren») in einem Schwefelwasserstoffluftgemisch in ein braunes Silbersulfidbild umgewandelt werden. Es sind nicht nur grössere Mengen an Schwefelwasserstoffgas erforderlich, sondern man benötigt zur quantitativen densitometrischen Auswertung der Silbersulfid-Halbtonphotogramme auch sehr genau definierte Gasgemische, die schwierig herzustellen sind.

Zur Verbesserung dieser Verfahren ist es bekannt (DE-OS 2 741 405), den im Gasstrom exponierten Film zunächst in alkoholische Natronlauge zu tauchen (Bad 1 - Alkalisierung der im Film verbliebenen Restfeuchte). Nach Entfernen von Flüssigkeitsresten auf der Filmoberfläche mittels eines Kalanders wird der Film anschliessend in eine neutrale wässrige Lösung mit einem als photographischer Entwickler geeigneten Reduktionsmittel (z. B. Hydrochinon) getaucht (Bad 2). Dabei findet nur an den alkalihaltigen Stellen des Filmes eine Silberentwicklung statt. Das Verfahren arbeitet bei Tageslicht. Die Arbeitstemperaturen der Bäder sind konstant zu halten.

Aufgabe der Erfindung ist eine vereinfachte Entwicklung von Restfeuchte-Halbtonphotogrammen . nach dem Nassfilmdiffusionsverfahren.

Diese Aufgabe wird nach der Erfindung dadurch gelöst, dass ein bei Tageslicht diffus vorbelichteter Film bis zur Sättigung seiner Gelatineschicht in eine wässrige Quellmittellösung gegeben wird, die (a) ein Reduktionsmittel oder (b) ein Alkali enthält und dass der Film nach der Exposition im Gasstrom (a) in eine alkoholische Alkalilösung oder (b) in eine alkoholische Lösung eines Reduktionsmittels getaucht wird. Da das Reduktionsmittel bzw. Alkali von vornherein dem Quellbad zugesetzt wird, entfällt ein spezieller Behandlungsschritt.

Als Quellmittellösungen sind vorzugsweise Wasserglykolmischungen mit einem Gehalt von 10 bis 50 Vol.% Glykol geeignet.

Als Reduktionsmittel in der Quellmittellösung verwendbar sind die wasserlöslichen Entwickler wie z. B. Amidol(2,4-Diaminophenol, salzsauer), Brenzkatechin, Edinol, Eikonogen, Glyzin, Hydramin, Hydrochinon, Chlorhydrochinon (Adurol), Bromhydrochinon (Adurol), Metol, Neol, Phenidon, o-Phenylendiamin, p-Aminophenol (salzsauer), p-Phenylendiamin, Pyrogallol und Sulfinol in Konzentrationen von 1 bis 10 Gew.% bezogen auf den Wasseranteil.

Als Alkali in der Quellmittellösung verwendbar sind alle wasserlöslichen Alkalien wie z. B. K₂COₐ, Na_{z}C0₃, Trinatriumphosphat, Natriummetasilikat (Metso), Triäthanolamin, Natriummetaborat, Natriumpyrophosphat neutral, Bariumkarbonat, Borax und Natriumsulfit, insbesondere NaOH und KOH. Die Konzentrationen liegen zwischen 1 bis 10 Gew.%. Der pH-Wert der Lösungen liegt zwischen pH 9 bis 13.

Besonders geeignete photographische Entwicklerlösungen sind Alkohol/Wassermischungen mit einem Gehalt bis 4 Vol.% Wasser.

Als Reduktionsmittel in der Entwicklerlösung sind verwendbar alle in Alkohol leicht löslichen Entwickler, wie z. B. Brenzkatechin und p-Phenylendiamin, insbesondere Hydrochinon. Die Konzentrationen der Lösungen liegen zwischen 1 und 5 Gew.%, die Arbeitstemperaturen zwischen 15 und 30 °C.

In der Entwicklerlösung geeignete Alkali sind die in Alkohol löslichen Alkalien wie z. B. Na_{Z}C0₃ und Triäthanolamin und insbesondere NaOH und KOH sowie die niederen Alkoholate des Kaliums und des Natriums, wie Natrium- und Kaliummethylat und -äthylat. Die Konzentrationen der Lösungen liegen zwischen 1 und 5 Gew.% bei Arbeitstemperaturen zwischen 15 und 30°C.

Die Tauchzeiten der exponierten Filme in den Entwicklerlösungen betragen zwischen 10 und 300 sec.

Zur Durchführung des erfindungsgemässen Verfahrens wird ein bei Tageslicht diffus vorbelichteter Film bis zur Sättigung ca. 3 bis max. 20 Minuten in einer wässrigen, ein Reduktionsmittel oder ein Alkali enthaltenden Quellmittellösung gequollen. Nach erfolgter Quellung des Filmes werden die sich bei dem Herausnehmen des Filmes aus der Lösung noch auf der Filmoberfläche befindlichen Quellmittelreste durch Abstreifen oder Abquetschen mittels eines Kalanders entfernt. Im Anschluss an die Exposition im Luftstrom wird erfindungsgemäss der mit dem unsichtbaren Restfeuchteprofil versehene Film in die Einbad-Entwicklerlösung getaucht, die je nach Quellmittelzusammensetzung ein Alkali oder ein Reduktionsmittel enthält. Entsprechend dem Restfeuchtegehalt im Film entsteht nun ein sichtbares schwarz-weisses Silberhalbtonbild. Nach erfolgter Entwicklung wird der Film durch Abquetschen von Entwickler-Flüssigkeitsresten befreit, um bei der anschliessenden Fixierung Fleckenbildung auf dem Film zu vermeiden. Nach der Fixierung wird der Film wie üblich gewässert und getrocknet.

Das erfindungsgemässe Verfahren eignet sich insbesondere zur Ermittlung von stationären, örtlichen Grenzschichtdickenverteilungen, Wandschubspannungen, Stoffübergangskoeffizienten und Wärmeübergangskoeffizienten.

Die Erfindung wird durch die folgenden Beispiele näher erläutert.

### Beispiel 1

Ein photographischer Planfilm (Agfa N33 p) wird bei Tageslicht in einer Quellmittellösung bei einer Temperatur von 20°C 5 Min. lang gequollen. Die Quellmittellösung besteht aus einem Wasser/ Glykol-Gemisch im Verhältnis 1:1 und einem Zusatz von 2 Gew.% Hydrochinon. Nach dem Quellen werden überstehende Flüssigkeitsreste auf dem Film durch Abquetschen mittels Kalander entfernt. Der gequollene Film wird nun auf die zu beströmende Oberfläche aufgebracht und im Luftstrom exponiert. Nach einer Expositionszeit von mehreren Minuten wird der mit dem unsichtbaren Restfeuchteprofil versehene Film von der Oberfläche des beströmten Gegenstandes entfernt und in die Einbad-Entwicklerlösung getaucht. Die Entwicklerlösung besteht aus einem Alkohol/Wasser-Gemisch mit einem Gehalt von 4 Vol.% Wasser und einem Zusatz von 2 Gew.% NaOH. Die Entwicklungszeit beträgt 3 Min. bei einer Temperatur von 20°C. Entsprechend dem Restfeuchtegehalt im Film entsteht nun ein sichtbares, schwarz-weisses Silberhalbtonbild. Zur Vermeidung von Fleckenbildung werden nach dem Entwickeln überstehende Flüssigkeitsreste auf dem Film durch Abquetschen mittels Kalander entfernt. Der Film wird anschliessend fixiert, gewässert und getrocknet.

### Beispiel 2

Ein photographischer Planfilm (Agfa N33p) wird bei Tageslicht in einer Quellmittellösung bei einer Temperatur von 20°C 5 Min. lang gequollen. Die Quellmittellösung besteht aus einem Wasser/ Glykol-Gemisch im Verhältnis 1:1 und einem Zusatz von 5 Gew.% KOH. Nach dem Quellen werden überstehende Flüssigkeitsreste auf dem Film durch Abquetschen entfernt. Der gequollene Film wird nun auf die zu beströmende Oberfläche aufgebracht und im Luftstrom exponiert. Nach einer Expositionszeit von mehreren Minuten wird der mit dem unsichtbaren Restfeuchteprofil versehene Film von der Oberfläche des beströmten Gegenstandes entfernt und in die Einbad-Entwicklerlösung getaucht. Die Entwicklerlösung besteht aus wasserfreiem Alkohol mit einem Zusatz von 2 Gew.% Hydrochinon. Die Entwicklungszeit beträgt 5 Min. bei einer Temperatur von 20°C. Entsprechend dem Restfeuchtegehalt im Film entsteht nun ein sichtbares, schwarz-weisses Silberhalbtonbild. Zur Vermeidung von Fleckenbildung werden nach dem Entwickeln überstehende Flüssigkeitsreste auf dem Film durch Abquetschen mittels Kalander entfernt. Der Film wird anschliessend fixiert, gewässert und getrocknet.

## Patentansprüche

1. Verfahren zum Sichtbarmachen von Restfeuchteverteilungen in angeströmten, photographischen Nassfilmschichten auf photochemischem Wege durch Aufbringen eines gequollenen photographischen Filmes auf die angeströmte Fläche, Überleiten eines Gases und anschliessende Entwicklung eines Restfeuchtephotogramms mit photographischen Entwicklern, dadurch gekennzeichnet, dass ein bei Tageslicht diffus vorbelichteter Film bis zur Sättigung seiner Gelatineschicht in eine wässrige Quellmittellösung gegeben wird, die (a) ein Reduktionsmittel oder (b) ein Alkali enthält und dass der Film nach der Exposition im Gasstrom (a) in eine alkoholische Alkalilösung oder (b) in eine alkoholische Lösung eines Reduktionsmittels getaucht wird.

2. Verfahren nach Anspruch 1, dadurch gekennzeichnet, dass als Quellmittellösung eine Wasser/ Glykol-Mischung mit einem Gehalt von 10-50 Vol.% Glykol verwendet wird, die 1-10 Gew.% eines Reduktionsmittels bezogen auf den Wasseranteil enthält.

3. Verfahren nach Anspruch 1, dadurch gekennzeichnet, dass als Quellmittellösung eine Wasser/ Glykol-Mischung mit einem Gehalt von 10-50 Vol.% Glykol verwendet wird, die 1-10 Gew.% wasserlösliches Alkali, bezogen auf den Wasseranteil enthält.

4. Verfahren nach Anspruch 1 bis 3, dadurch gekennzeichnet, dass der bei Tageslicht diffus vorbelichtete Film ca. 5 Minuten in die das Reduktionsmittel enthaltende Quellmittellösung getaucht wird.

## Claims

1. A method for photochemically rendering visible residual moisture distributions in trajectory-flow photographic wet film layers by applying a swollen photographic film to the trajectory-flow surface, leading over a gas and finally developing a residual moisture photogram with photographic developers, characterised in that a film, diffusely pre-exposed in daylight, is inserted into an aqueous solution of a swelling agent, which contains (a) a reducing agent, or (b) an alkali, until its . gelatine layer is saturated; and that, after exposure in the gas stream, the film is dipped (a) into an alcoholic alkali solution, or (b) into an alcoholic solution of a reducing agent.

2. A method according to Claim 1, characterised in that, as swelling agent solution, a water/glycol mixture having a glycol content of 10-50% by weight is used, which contains 1-10% by weight of water-soluble alkali with respect to the water content.

3. A method according to Claim 1, characterised in that, as swelling agent solution, a water/glycol mixture having a glycol content of 10-50% by weight is used, which contains 1-10% by weight of water-soluble alkali with respect to the water content.

4. A method according to Claim 1 to 3, characterised in that the film, which is diffusely pre-exposed in daylight, is dipped into the reducing agent-containing swelling agent solution for about 5 minutes.

## Revendications

1. Procédé pour rendre visibles par voie photochimique des répartitions d'humidité résiduelle dans des couches affluantes de pellicules humides photographiques, en déposant une pellicule photographique gonflée sur la surface d'affluence, en faisant passer un gaz et ensuite en développant un photogramme d'humidité résiduelle par des révélateurs photographiques, caractérisé en ce qu'il consiste à mettre une pellicule, pré-exposée de manière diffuse à la lumière du jour, jusqu'à saturation de sa couche de gélatine dans une solution aqueuse d'agent gonflant qui contient (a) un agent réducteur ou (b) un alcali et à immerger la pellicule après l'exposition dans le courant gazeux (a) dans une solution alcoolique d'alcali ou (b) dans une solution alcoolique d'un agent réducteur.

2. Procédé selon la revendication 1, caractérisé en ce qu'il consiste à utiliser comme solution d'agent gonflant un mélange d'eau et de glycol ayant une teneur de 10 à 50% en volume en glycol et qui contient, par rapport à la proportion d'eau, de 1 à 10% en poids d'un agent réducteur.

3. Procédé suivant la revendication 1, caractérisé en ce qu'il consiste à utiliser comme solution d'agent gonflant un mélange d'eau et de glycol ayant une teneur en glycol de 10 à 50% en volume et qui contient, par rapport à la proportion d'eau, de 1 à 10% en poids d'un alcali hydrosoluble.

4. Procédé suivant les revendications 1 à 3, caractérisé en ce qu'il consiste à immerger la pellicule, pré-exposée de manière diffuse à la lumière du jour, pendant 5 minutes environ dans la solution d'agent gonflant contenant l'agent réducteur.
